# EUROPÄISCHE PATENTSCHRIFT

(11) **EP 3 610 961 B1**
(45) Veröffentlichungstag und Bekanntmachung des Hinweises auf die Patenterteilung: **19.04.2023**
(21) Anmeldenummer: 18189152.4
(22) Anmeldetag: 15.08.2018
(51) Int. Cl.: B21B 39/08

(54) **VORRICHTUNG, WALZANLAGE UND VERFAHREN ZUM REGELN EINES BANDZUGES BEIM FLEXIBLEN WALZEN VON METALLBAND**
DEVICE, ROLLING MILL AND METHOD FOR REGULATING STRIP TENSION DURING THE FLEXIBLE ROLLING OF METAL STRIPS
DISPOSITIF, INSTALLATION DE LAMINAGE ET PROCÉDÉ DE RÉGULATION D'UNE TENSION DE LA BANDE LORS DU LAMINAGE FLEXIBLE DE LA BANDE MÉTALLIQUE

(43) Veröffentlichungstag der Anmeldung: 19.02.2020
(73) Patentinhaber: Muhr und Bender KG, 57439 Attendorn (DE)
(72) Erfinder: SONDERMANN, Andre, 57413 Finnentrop (DE); FELDMANN, Andre, 57462 Olpe (DE); EICK, Alexander, 58840 Plettenberg (DE); EICHNER, Harald, 53773 Hennef (DE); BÖHMER, Martin, 57413 Finnentrop (DE)
(74) Vertreter: Neumann Müller Oberwalleney Patentanwälte PartG mbB

(56) Entgegenhaltungen:
- EP-A2- 1 281 450
- EP-A2- 1 454 681
- WO-A1-03/008122
- DE-A1- 10 315 357
- GB-A- 1 165 475
- JP-A- H01 205 815
- JP-A- 2004 308 796

## Beschreibung

Die Erfindung betrifft eine Vorrichtung, eine Walzanlage mit einer solchen Vorrichtung und ein Verfahren zum Regeln eines Bandzuges beim flexiblen Walzen von Metallband, wobei die Vorrichtung eine Rollenanordnung mit zumindest einer Tänzerrolle, deren Position zur Regelung des Bandzuges des Metallbands verstellbar ist, aufweist. Ferner weist die Vorrichtung zumindest einen hydraulischen Antrieb, der zum Verstellen der Tänzerrolle mit dieser gekoppelt ist, und einen Hydrauliktank für Hydraulikflüssigkeit, der über eine hydraulische Zulaufleitung mit dem hydraulischen Antrieb fluidleitend verbunden ist, auf. Eine steuerbare Ventilanordnung ist zwischen dem Hydrauliktank und dem hydraulischen Antrieb zum Steuern des hydraulischen Antriebs angeordnet. Der hydraulische Antrieb wird mittels einer Hydraulikpumpe mit Hydraulikflüssigkeit aus dem Hydrauliktank versorgt wird. Die Vorrichtung umfass darüber hinaus zumindest einen Hydraulikdruckspeicher zum Zwischenspeichern von zuvor durch die Hydraulikpumpe geförderter Hydraulikflüssigkeit, wobei der Hydraulikdruckspeicher zwischen der Hydraulikpumpe und der Ventilanordnung angeordnet ist.

Eine Vorrichtung der eingangs genannten Art ist in der GB 1 165 475 A gezeigt. Bei der dort gezeigten Vorrichtung wird während des Walzprozesses die Ventilanordnung in eine neutrale Position überführt, in der beide Kammern des Hydraulikzylinders zum Bewegen der Rolle mit dem Druckspeicher verbunden sind. Somit wird dem Hydraulikzylinder ein konstanter Druck aufgeprägt und die Rolle mit einer konstanten Kraft an das Band gepresst. Die von einer Kolbenstange des Hydraulikzylinders ausgeübte Kraft stellt sich hierbei in Abhängigkeit der Differenz zwischen einer kolbenstangenseitigen Fläche und einer zylinderkammerseitigen Fläche eines Kolbens des Hydraulikzylinders ein.

Durch das sogenannte flexible Walzen werden Metallbänder mit periodisch wechselnd definierten unterschiedlichen Dicken hergestellt. Das gewalzte Längsdickenprofil entspricht in Länge und Dicke beispielsweise dem späteren Belastungsfall eines Blechbauteils. Der Walzprozess ist als Kalt- oder Warmbandwalzen auszulegen. Das zu walzende Bandmaterial wird von einem Coil abgehaspelt, gewalzt und anschließend wieder unter Zug aufgehaspelt. Die entsprechenden Walzanlagen können Reversieranlagen sein, d. h. nach Durchlaufen eines Coils von einer ersten zu einer zweiten Haspelvorrichtung kann ein nächstes Coil von der zweiten zur ersten Haspelvorrichtung durchlaufen lassen werden. Aus diesem Bandmaterial werden nach entsprechender Nachbehandlung Platinen vereinzelt, die für die Herstellung von Bauteilen mit unterschiedlichen Wandstärken verwendet werden.

Beim flexiblen Walzen werden gravierende Banddickenunterschiede von bis zu 50% und darüber hinaus in einem einzigen Walzdurchgang (Stich) durch Veränderung des Walzspaltes mittels servo-hydraulischer oder servo-elektrischer Stellmittel für die Arbeitswalzen erzielt. Bei einer Veränderung des Walzspaltes und damit der auslaufenden Bandenddicke entstehen aus der Bedingung der Volumenkonstanz am Walzspalt ein- und auslaufseitig Veränderungen der Bandgeschwindigkeit. Durch diese Geschwindigkeitsänderungen ändert sich auch ständig der Bandzug des Metallbandes. Die Veränderungen der Bandgeschwindigkeit und damit des Bandzuges erfolgen bei hohen Walzgeschwindigkeiten so schnell, dass die Haspelvorrichtungen nicht in der Lage sind, durch Anpassung der Haspelgeschwindigkeiten, konstante Bandzüge am Walzspalt einzuhalten. Veränderungen der Bandzüge haben direkten Einfluss auf die auslaufseitigen Banddickentoleranzen. Um die Banddickentoleranzen zu verbessern, ist demnach ein Verfahren erforderlich, das konstante Bandzüge auch über stark veränderliche Bandgeschwindigkeiten ermöglicht. Hierzu werden seit Jahrzehnten sogenannte Tänzer in die Bandlinie eingesetzt, die in ihrer Funktion als Bandspeichermittel bei Geschwindigkeitsveränderungen den Bandzug konstant halten.

Eine Möglichkeit die Geschwindigkeitsvariation des Metallbandes bei verhältnismäßig geringen Walzgeschwindigkeiten zu kompensieren ist die Änderung der Haspelgeschwindigkeiten. Hierbei wird die Geschwindigkeit der Haspel in Abhängigkeit der Position des Walzspaltes reguliert. Öffnet sich der Walzspalt und es wird ein dickerer Bereich gewalzt, so wird die Geschwindigkeit der Haspel erhöht. Wird der Walzspalt geschlossen und somit die Bandgeschwindigkeit prozessbedingt reduziert, wird die Haspelgeschwindigkeit ebenfalls reduziert, wie dies in der CN 101890434 A beschrieben ist. Nachteilig bei diesem Verfahren ist die Begrenzung des Coilgewichts sowie der Walzgeschwindigkeit. Aufgrund der Massenträgheit wird die Reaktionszeit des Systems mit steigender Masse immer größer. Eine Erhöhung der Masse des Coils führt zu einer notwendigen Reduzierung der Walzgeschwindigkeit. Auf der anderen Seite bedingt eine erhöhte Walzgeschwindigkeit eine Reduzierung der Masse des Coils, wodurch die Nebenzeiten der Anlage steigen.

DE 103 15 357 A1 offenbart eine Walzanlage zum Walzen von Metallband mit einer ersten Haspelvorrichtung zum Abhaspeln, von welcher Band mit definierter Bandausgangsdicke abwickelbar ist, mit einem Walzgerüst, das zumindest zwei Arbeitswalzen umfasst, zwischen denen ein in der Weite steuerbarer und/oder regelbarer Walzspalt gebildet wird, und mit einer zweiten Haspelvorrichtung zum Aufhaspeln, auf welche Metallband mit einer gegenüber der definierten Bandausgangsdicke reduzierten Bandenddicke aufwickelbar ist. Ferner weist die Walzanlage erste Bandspeichermittel mit einer Rollenanordnung aus einer Mehrzahl von Rollen zwischen der ersten Haspelvorrichtung und dem Walzgerüst auf. Die Walzanlage weist darüber hinaus zweite Bandspeichermittel mit einer Rollenanordnung aus einer Mehrzahl von Rollen zwischen dem Walzgerüst und der zweiten Haspelvorrichtung auf. Die Rollen der ersten Bandspeichermittel und der zweiten Bandspeichermittel sind zur Bandspeicherung in ihrer Stellung relativ zueinander veränderbar, wobei das Metallband jeweils in Form eines "S" mit zumindest teilweise übereinanderliegenden Bögen geführt wird. Zur Veränderung der Stellung der Rollen zueinander, wird die Bewegung einer der Rollen je Bandspeichermittel hydraulisch verstellt, so dass das "S" so verzerrt wird, dass Länge des Metallbandes zwischen einem Einlauf und einem Auslauf in die jeweiligen Bandspeichermittel verändert wird.

Aus der EP 1 121 990 B2 ist eine Vorrichtung zum Walzen von Metallbändern mit periodisch veränderlicher Banddicke bekannt, bei der sowohl zwischen einer Haspel zum Abhaspeln von Metallband und dem Walzgerüst als auch zwischen dem Walzgerüst und einer Haspel zum Aufhaspeln von Metallband jeweils eine Ausgleichs- oder Tänzerrolle angeordnet ist. Das Bandmaterial ist um die Ausgleichs- oder Tänzerrolle schleifenförmig herumgeführt. Die Ausgleichs- oder Tänzerrollen werden bei konstanter Umfangsgeschwindigkeit der den Walzspalt bestimmenden Walzen des Walzgerüsts kraftgeregelt, um einen gewollten Bandzug aufzubringen, wobei die Haspeln drehzahlgeregelt sind. Die Ausgleichs- oder Tänzerrollen werden hierbei vertikal und in einer Richtung senkrecht zum Metallband linear verstellt.

Aufgabe der vorliegenden Erfindung ist es, eine Vorrichtung, eine Walzanlage und ein Verfahren zum Regeln eines Bandzuges beim flexiblen Walzen von Metallband bereitzustellen, bei dem eine schnelle und genaue Regelung des Bandzuges im Metallband ermöglicht wird.

Die Aufgabe wird durch eine Vorrichtung zum Regeln eines Bandzuges beim flexiblen Walzen von Metallband gelöst, wobei die Vorrichtung Folgendes aufweist: eine Rollenanordnung mit zumindest einer Tänzerrolle, deren Position zur Regelung des Bandzuges des Metallbands verstellbar ist, zumindest einen hydraulischen Antrieb, der zum Verstellen der Tänzerrolle mit dieser gekoppelt ist, einen Hydrauliktank für Hydraulikflüssigkeit, der über eine Hydraulikzuleitung mit dem hydraulischen Antrieb verbunden ist, eine steuerbare Ventilanordnung zwischen dem Hydrauliktank und dem hydraulischen Antrieb zum Steuern des hydraulischen Antriebs, eine Hydraulikpumpe, mit welcher der hydraulische Antrieb mit Hydraulikflüssigkeit aus dem Hydrauliktank versorgt wird, und zumindest einen Hydraulikdruckspeicher zum Zwischenspeichern von zuvor durch die Hydraulikpumpe geförderter Hydraulikflüssigkeit, wobei der Hydraulikdruckspeicher zwischen der Hydraulikpumpe und der Ventilanordnung angeordnet ist. Hierbei ist in dem hydraulischen Antrieb ein Drucksensor zum Bestimmen des hydraulischen Drucks angeordnet, wobei die Vorrichtung eingerichtet ist, von dem hydraulischen Druck auf den Bandzug im Metallband zu schließen und in Abhängigkeit des ermittelten Bandzuges die Ventilanordnung zu steuern.

Ein schnelles Verstellen der zumindest einen Tänzerrolle ist insbesondere bei hohen Walzgeschwindigkeiten, zum Beispiel über 25 m/min, und beim Einsatz großer Coilmassen von zum Beispiel 5 bis 25 kg/mm Bandbreite bei Bandbreiten von 300 bis 750 mm, nicht alleine durch die Verstellung der Förderleistung der Hydraulikpumpe zu gewährleisten. Daher sieht die Erfindung darüber hinaus einen Hydraulikdruckspeicher zum Zwischenspeichern von zuvor durch die Hydraulikpumpe geförderter Hydraulikflüssigkeit vor, wobei der Hydraulikspeicher zwischen der Hydraulikpumpe und der Ventilanordnung angeordnet ist. Aus diesem Hydraulikdruckspeicher kann in kürzester Zeit ein hohes Volumen an Hydraulikflüssigkeit zum Verstellen der zumindest einen Tänzerrolle zur Verfügung gestellt werden, so dass geringe Schwankungen des Bandzuges, möglichst unter 35 %, erzielt werden. Der Hydraulikdruckspeicher ist hierbei möglichst nahe an den hydraulischen Einheiten zum Verstellen der Tänzerrolle anzuordnen, so dass auch Leitungsverluste zwischen dem Hydraulikdruckspeicher und der Verstelleinheit für die Tänzerrolle gering gehalten werden.

Bei dem hydraulischen Antrieb kann es sich zum Beispiel um einen oder mehrere Hydraulikzylinder je Tänzerrolle handeln. Es kann ein doppeltwirkender Hydraulikzylinder oder es können zwei einfachwirkende Hydraulikzylinder eingesetzt werden, um eine Tänzerrollen zu verstellen.

Der hydraulische Druck wird hierbei in der hydraulischen Zuleitung oder in einem oder mehreren Zylinderräumen des Hydraulikzylinders gemessen.

Darüber hinaus ist es möglich, dass an zumindest einer Rolle der Rollenanordnung zumindest ein Kraftsensor, zum Beispiel eine Zugmessdose, zum Bestimmen der von dem Metallband auf die jeweilige Rolle bzw. die jeweiligen Rollen wirkenden Kräfte angeordnet ist. Somit kann unmittelbar auf den Bandzug im Metallband geschlossen werden.

Ferner kann an der zumindest einen Tänzerrolle ein Wegmesssystem zum Bestimmen der Position der Tänzerrolle angeordnet sein. Hierdurch lässt sich feststellen, ob sich die Tänzerrolle bereits in der Nähe einer Endlage ihres Verstellweges befindet, um gegebenenfalls die Geschwindigkeit des Metallbandes anpassen zu können. Die Anpassung der Geschwindigkeit des Metallbandes kann durch verändern der Haspeldrehzahl erfolgen. Durch die Änderung der Geschwindigkeit des Metallbandes wird tendenziell die Position der Tänzerrolle verstellt.

Gemäß einer Ausführungsform der erfindungsgemäßen Vorrichtung ist der hydraulische Antrieb über einen Rücklauf mit dem Hydrauliktank fluidleitend verbunden, wobei in dem Rücklauf zumindest ein Pulsationsdämpfer angeordnet ist. Bei hohen Bandgeschwindigkeiten ist eine hohe Frequenz der Einstellung der Tänzerrolle erforderlich, was zu hohen Strömungsgeschwindigkeiten und gegebenenfalls zu Kavitation in den Hydraulikleitungen führt. Diese Druckschwankungen können durch den zumindest einen Pulsationsdämpfer reduziert werden, um Beschädigungen des Hydrauliksystems zu vermeiden. Hierbei ist der zumindest eine Pulsationsdämpfer möglichst nahe zum Hydraulikzylinder angeordnet.

Zusätzlich kann stromab des zumindest einen Pulsationsdämpfers ein Ausgleichstank angeordnet sein, um eine weitere Entspannung des Hydraulikfluids möglichst nahe an dem hydraulischen Antrieb zu ermöglichen. Der Durchlauf des Hydraulikfluids, ausgehend vom Ausgleichstank bis zum Hydrauliktank, kann dann rein schwerkraftbasiert erfolgen, was weiterer Kavitation entgegenwirkt. Zwischen dem Ausgleichstank und dem Hydrauliktank kann ein Rückschlagventil angeordnet sein.

Gemäß einer beispielhaften Ausführungsform ist die Tänzerrolle horizontal verstellbar angeordnet. Grundsätzlich ist jedoch auch eine von der horizontalen Richtung abweichende Verstellrichtung der Tänzerrolle denkbar.

Die Rollenanordnung kann zusätzlich zu der zumindest einen Tänzerrolle zumindest eine weitere Rolle aufweisen, wobei die zumindest eine Tänzerrolle und die zumindest eine weitere Rolle derart vertikal übereinander angeordnet sind, dass das Metallband in Form eines S, bzw. als S-förmige Schlinge, geführt ist.

Die Aufgabe wird ferner durch eine Walzanlage zum flexiblen Walzen von Metallband gelöst, wobei die Walzanlage Folgendes aufweist: ein Walzgerüst mit zwei Arbeitswalzen, zwischen denen ein in der Weite einstellbarer Walzspalt gebildet ist, eine erste Bandführungseinheit mit einer ersten Haspel zum Abhaspeln von Metallband, eine zweite Bandführungseinheit mit einer zweiten Haspel zum Aufhaspeln von gewalztem Metallband. Darüber hinaus ist in zumindest einer der genannten Bandführungseinheiten eine Vorrichtung gemäß der vorbeschriebenen Ausführungsformen zwischen der jeweiligen Haspel und dem Walzgerüst angeordnet.

Eine weitere Lösung der Aufgabe besteht in einem Verfahren zum Regeln eines Bandzuges beim flexiblen Walzen von Metallband in einer Walzanlage mit einer Vorrichtung wie vorangehend beschrieben, wobei die Ventilanordnung in Abhängigkeit des Bandzuges des Metallbands gesteuert wird und zur kurzfristigen Bereitstellung von Hydraulikflüssigkeit der hydraulische Antrieb zumindest teilweise mit zuvor in dem zumindest einen Hydraulikdruckspeicher gespeicherte Hydraulikflüssigkeit gespeist wird.

Der Hydraulikdruck wird im hydraulischen Antrieb gemessen, wobei von dem Hydraulikdruck auf den Bandzug im Metallband geschlossen wird und in Abhängigkeit des ermittelten Bandzuges die Ventilanordnung gesteuert wird.

Zusätzlich können die vom Metallband auf eine Rolle der Rollenanordnung wirkenden Kräfte gemessen werden, wobei von den ermittelten Kräften auf den Bandzug im Metallband geschlossen wird und in Abhängigkeit des ermittelten Bandzuges die Ventilanordnung gesteuert wird.

In einer Ausgestaltung des Verfahrens zum Steuern einer Walzanlage wie vorangehend beschrieben kann die Position der Tänzerrolle der zumindest einen Bandführungseinheit über ein Wegmesssystem ermittelt werden, wobei die Geschwindigkeit bzw. Drehzahl der Haspel der zumindest einen Bandführungseinheit in Abhängigkeit der Position der Tänzerrolle gesteuert wird. Hierüber kann die Position der Tänzerrolle tendenziell verändert werden.

Bei der Bandführungseinheit zwischen der ersten Haspel zum Abhaspeln des Metallbandes und dem Walzgerüst kann dadurch kurz vor Erreichen einer definierten ersten Endlage der Tänzerrolle, bei der die Metallbandlänge zwischen einem Einlauf in die Rollenanordnung und einem Auslauf aus der Rollenanordnung einen kleinsten Wert annimmt, die Geschwindigkeit der ersten Haspel erhöht werden. Kurz vor Erreichen einer definierten zweiten Endlage der Tänzerrolle, bei der die Metallbandlänge zwischen dem Einlauf in die Rollenanordnung und dem Auslauf aus der Rollenanordnung einen größten Wert annimmt, kann die Geschwindigkeit der ersten Haspel reduziert werden. Somit wird vermieden, dass die Tänzerrolle über die beiden Endlagen hinaus verstellt werden müsste und möglichst in einem zentralen Bereich gehalten wird.

Bei der Bandführungseinheit zwischen dem Walzgerüst und der zweiten Haspel zum Aufhaspeln des Metallbandes ergeben sich umgekehrte Bedingungen. Das heißt, kurz vor Erreichen einer definierten ersten Endlage der Tänzerrolle, bei der die Metallbandlänge zwischen einem Einlauf in die Rollenanordnung und einem Auslauf aus der Rollenanordnung einen größten Wert annimmt, wird die Geschwindigkeit der zweiten Haspel erhöht. Kurz vor Erreichen einer definierten zweiten Endlage der Tänzerrolle, bei der die Metallbandlänge zwischen dem Einlauf in die Rollenanordnung und dem Auslauf aus der Rollenanordnung einen kleinsten Wert annimmt, wird die Geschwindigkeit der zweiten Haspel reduziert.

Ferner kann vorgesehen sein, dass die Walzspalteinstellung des Walzgerüsts ermittelt wird, wobei die Ventilanordnung zusätzlich zum Bandzug des Metallbandes in Abhängigkeit des Walzspalts gesteuert wird. Somit wird eine Vorsteuerung in Abhängigkeit der Walzspalteinstellung ermöglicht, die insbesondere in Kombination mit der Steuerung aus der Ermittlung des Bandzuges eine geringe Reaktionszeit des Systems gewährleistet.

Ein bevorzugtes Ausführungsbeispiel einer erfindungsgemäßen Walzanlage wird im Folgenden anhand der Zeichnungen näher erläutert. Die Zeichnung zeigt skizzenhaft eine erfindungsgemäße Walzanlage mit hydraulischer Verstelleinrichtung in Seitenansicht.

Auf einem Fundament 1 ist ein Walzgerüst 2 aufgebaut, in dem zwei übereinanderliegende Arbeitswalzen 3, 4 und zwei in einer vertikalen Flucht mit den Arbeitswalzen 3, 4 liegenden Stützwalzen 5, 6 zu erkennen sind. Zwischen den Arbeitswalzen 3, 4 ist ein einstellbarer und steuerbarer Walzspalt 7 gebildet, durch welchen ein Metallband 8 in der gezeigten Darstellung von links nach rechts in einer Produktionsrichtung P durchläuft. Bei der Walzanlage kann es sich um eine Reversieranlage handeln, bei der nach Durchlaufen eines Coils in Produktionsrichtung P, wie in der Figur dargestellt, ein nächster Coil in entgegengesetzter Richtung die Walzanlage durchläuft.

In dem gezeigten Ausführungsbeispiel kommt das Metallband 8 von einer ersten Haspelvorrichtung 9 mit einer linksdrehenden ersten Haspel 10, von der das Metallband 8 über die Unterseite der ersten Haspel 10 abgewickelt wird. Von der ersten Haspelvorrichtung 9 läuft das Metallband 8 in Produktionsrichtung P in eine erste Rollenanordnung 11 zum Speichern einer bestimmten Länge des Metallbandes 8 und zum Einbringen eines Bandzuges in das Metallband 8 in Form einer Doppelrollenanordnung, welche eine bewegliche obere Tänzerrolle 12 und eine feste untere Rolle 13 aufweist. Mit einem horizontalen Doppelpfeil ist angedeutet, dass die Tänzerrolle 12 in der ersten Rollenanordnung 11 gesteuert horizontal verschoben werden kann. Grundsätzlich sind auch andere Orientierungen, wie eine vertikale oder schräge Verstellung, und andere Bewegungsformen, wie zum Beispiel eine Schwenkbewegung, denkbar. Eine Bewegung der Tänzerrolle 12 ändert in der hier angedeuteten Ausführung die Länge der Schlinge des Metallbandes 8 zwischen einem Einlauf in die erste Rollenanordnung 11 und einem Auslauf aus der ersten Rollenanordnung 11.

Die untere, an sich feste Rolle 13, ist mittels einer Schwinge 14 aus ihrer Betriebsposition (durchgezogene Darstellung 13) in einer Einführposition (gestrichelte Darstellung 13`) über eine Bandlinie 21 zu schwenken. Mit der gestrichelten Linie ist die Einführposition der feststehenden Rolle 13 angedeutet, in der das Metallband 8 längs der ebenfalls gestrichelt dargestellten Bandlinie 21 in das Walzgerüst 2 eingeführt werden kann. Wenn das Metallband 8 zum Aufhaspeln fixiert ist, schwenkt die Rolle 13 in ihre mit durchgezogener Linie dargestellte Betriebsposition zurück.

In Produktionsrichtung hinter dem Walzgerüst 2 und damit rechts von dem Walzgerüst 2 ist eine zweite Haspelvorrichtung 15 zum Aufhaspeln des Metallbandes 8 gezeigt, welche eine linksdrehende zweite Haspel 16 aufweist, welche das gewalzte Metallband 8 über die Unterseite aufwickelt. Zwischen dem Walzgerüst 2 und der zweiten Haspelvorrichtung 15 liegt eine weitere zweite Rollenanordnung 17 zum Speichern von Metallband und Aufbringen eines Bandzuges, die eine bewegliche obere Tänzerrolle 18 und eine feste untere Rolle 19 aufweist.

Grundsätzlich können die erste Haspel 10 und die zweite Haspel 16 links- oder rechtsdrehend ausgelegt sein, wobei das Metallband 8 von oben oder von unten ab- bzw. aufgewickelt werden kann.

Durch einen horizontalen Doppelpfeil wird angedeutet, dass die Tänzerrolle 18 gegenüber der festen Rolle 19 in der zweiten Rollenanordnung 17 gesteuert verschiebbar ist. Auch hier ist es, analog zur Tänzerrolle 12 der ersten Rollenanordnung 11, denkbar, dass die Tänzerrolle 18 in einer anderen Richtung verschoben oder verschwenkt wird. Durch das Verstellen der Tänzerrolle 18 der zweiten Rollenanordnung 17 wird die Länge der Schlinge des Metallbandes 8 zwischen einem Einlauf in die zweite Rollenanordnung 17 und einem Auslauf aus der zweiten Rollenanordnung 17 verändert.

Mit gestrichelter Linie ist die Rolle 19 in einer mittels einer Schwinge 20 aus ihrer Betriebsposition (19) über eine Bandlinie 21' geschwenkten Einführposition (19`) gezeigt, die zum Einführen eines Bandanfangs längs der wiederum gestrichelt dargestellten Bandlinie 21 dient. Wenn der Bandanfang auf der zweiten Haspel 16 fixiert ist, schwenkt die Rolle 19 in ihre durchgezogen dargestellte Betriebsstellung (19) zurück.

Durch ein Verstellen der Tänzerrollen 12, 18 kann somit die Zugkraft innerhalb des Metallbandes 8 variiert werden. Eine zusätzliche Zugverstärkung ergibt sich dann, wenn zumindest eine der Rollen 12, 13, 18, 19 mit nicht dargestellten Bremsmitteln und/oder Antriebsmitteln versehen ist.

In der Figur ist ein hydraulischer Antrieb für die Tänzerrolle 18 der zweiten Rollenanordnung 17 schematisch dargestellt, wobei der hydraulische Antrieb einen doppeltwirkenden Hydraulikzylinder 22 aufweist. Die Tänzerrolle 18 ist mit einer in einem Zylinder 24 des Hydraulikzylinders 22 verstellbar angeordneten Kolbenstange 23 verbunden und durch diese in der Position verstellbar. Der Hydraulikzylinder 22 wird über eine hydraulische Betätigungsanordnung 25 betätigt.

Die Tänzerrolle 12 der ersten Rollenanordnung 11 ist identisch zur Tänzerrolle 18 der zweiten Rollenanordnung 17 über einen Hydraulikzylinder und eine hydraulische Betätigungsanordnung verstellbar, wobei der Hydraulikzylinder und die hydraulische Betätigungsanordnung für die Tänzerrolle 12 der ersten Rollenanordnung 11 der Übersichtlichkeit halber nicht dargestellt sind. Im Folgenden wird daher die hydraulische Betätigungsanordnung 25 für die zweite Rollenanordnung 17 auch repräsentativ für die hydraulische Betätigungsanordnung der ersten Rollenanordnung 11 beschrieben.

In einem Walzenkeller 26 unterhalb des Niveaus des Fundaments 1 befindet sich ein Hydrauliktank 27, in dem Hydraulikflüssigkeit gespeichert ist. Ferner ist in dem Walzenkeller 26 eine Hydraulikpumpe 28 angeordnet, die über eine Hydraulikleitung 37 fluidleitend mit dem Hydrauliktank 27 verbunden ist und Hydraulikflüssigkeit aus dem Hydrauliktank 27 in Richtung zum Hydraulikzylinder 22 fördert. Grundsätzlich können auch mehrere Hydraulikpumpen 28 vorgesehen sein.

Der Hydraulikzylinder 22 ist auslassseitig wiederum fluidleitend mit dem Hydrauliktank 27 verbunden.

Zur Steuerung des Hydraulikzylinders 22 ist zwischen dem Hydraulikzylinder 22 und der Hydraulikpumpe 28 eine steuerbare Ventilanordnung 29 angeordnet, welche über eine Zulaufleitung 38 fluidleitend mit der Hydraulikpumpe 28 verbunden ist und welche ein hydraulisches Servoventil 30 aufweist. Die Ventilanordnung ist darüber hinaus mit einer Rücklaufleitung 39 mit dem Hydrauliktank 27 verbunden. Das Servoventil 30 lässt sich derart steuern, dass die Zulaufleitung 38 von der Hydraulikpumpe 28 gesperrt ist, genauso wie die Rücklaufleitung 39 vom Hydraulikzylinder 22 zum Hydrauliktank 27 gesperrt werden kann. Ferner kann die Zulaufleitung 38 wahlweise fluidleitend mit einem ersten Zylinderraum 31 oder einem zweiten Zylinderraum 32 des Hydraulikzylinders 22 verbunden werden, wobei die Rücklaufleitung 39 zum Hydrauliktank 27 mit dem jeweilig anderen der beiden Zylinderräume 32, 31 verbunden wird. Somit lässt sich die Kolbenstange 23 in Richtung des angedeuteten Doppelpfeils verstellen. Um eine möglichst schnelle Verstellung des Hydraulikzylinders 22 und damit der Tänzerrolle 18 zu ermöglichen, ist in der Zulaufleitung 38 zwischen der Hydraulikpumpe 28 und der Ventilanordnung 29 ein Hydraulikdruckspeicher 33 angeordnet, um von zuvor durch die Hydraulikpumpe 28 geförderte Hydraulikflüssigkeit zwischen zu speichern und bei Bedarf zum Hydraulikzylinder 22 zu fördern. Der Hydraulikdruckspeicher 33 ist hierbei vorzugsweise auf einem Niveau des Fundaments 1 oder darüber angeordnet und zudem in möglichst unmittelbarer Nähe zum Hydraulikzylinder 22 vorgesehen, um Leitungsverluste zu vermeiden. Grundsätzlich ist auch denkbar, dass mehrere Hydraulikdruckspeicher 33 in der Zulaufleitung 38 angeordnet sind.

In der Rücklaufleitung 39 ist zwischen der Ventilanordnung 29 und dem Hydrauliktank 27 ein Pulsationsdämpfer 34 angeordnet, wobei grundsätzlich auch mehrere Pulsationsdämpfer 34 vorgesehen sein können. Der Pulsationsdämpfer 34 dient dazu, die Druckschwankungen in der Rückleitung von der Ventilanordnung 29 auszugleichen, um Kavitationen entgegenzuwirken. Zusätzlich ist zwischen dem Pulsationsdämpfer 34 und dem Hydrauliktank 27 ein Ausgleichstank 35 vorgesehen, der dafür sorgt, dass Hydraulikflüssigkeit vom Ausgleichstank 35 drucklos in den Hydrauliktank 27 fließen kann, so dass in diesem Bereich der Hydraulikleitung keine Kavitation auftreten kann. Der Pulsationsdämpfer 34 ist möglichst nahe am Hydraulikzylinder 22 angeordnet. Grundsätzlich ist es jedoch auch denkbar, dass kein Pulsationsdämpfer in der Rückleitung 39 vorgesehen ist.

Zwischen dem Hydraulikzylinder 22 und der Ankopplung desselben an der Tänzerrolle 18 ist ein Kraftsensor in Form einer Zugmessdose 35 vorgesehen. Mit dieser können die Zug- und Druckkräfte, die zwischen dem Hydraulikzylinder 22 und der Tänzerrolle 18 auftreten, ermittelt werden, um hierüber auf den Bandzug innerhalb des Metallbandes 8 schließen zu können.

Ferner weist der Hydraulikzylinder 22 einen Drucksensor 36 auf, mit dem der hydraulische Druck innerhalb des zweiten Zylinderraums 32 ermittelt werden kann. Über diesen ermittelten Druck kann ebenfalls auf den Bandzug im Metallband 8 geschlossen werden. Der Drucksensor kann sich auch im ersten Zylinderraum 31 befinden. Alternativ können auch mehrere Drucksensoren, zum Beispiel einer für den ersten Zylinderraum 31 und einer für den zweiten Zylinderraum 32 oder für die hydraulischen Zuleitungen zum Hydraulikzylinder 22 vorgesehen sein.

Der Hydraulikzylinder 22 ist darüber hinaus mit einem integrierten Wegmesssystem 40 ausgestattet, über welches die Position der Tänzerrolle 18 ermittelt werden kann. Das Wegmesssystem 40 kann alternativ an einem anderen Bauteil vorgesehen sein, das mit der Tänzerrolle 18 bewegt wird. Durch die Position der Tänzerrolle 18 lässt sich feststellen, ob sich die Tänzerrolle 18 bereits in einer Endlage ihres Verstellweges befindet, um gegebenenfalls die Geschwindigkeit des Metallbandes 8 anpassen zu können. Durch die Veränderung der Geschwindigkeit des Metallbandes 8, zum Beispiel durch Veränderung der Haspeldrehzahl, kann die Position der Tänzerrolle 18 verändert werden. Wird die Haspeldrehzahl der zweiten Haspel 16 erhöht, wird tendenziell mehr Metallband 8 aus der zweiten Rollenanordnung 17 abgeleitet, so dass zur Erzielung eines konstanten Bandzuges eine weniger lange Schlinge des Metallbandes 8 in der zweiten Rollenanordnung 17 gespeichert werden muss. Dies wird bei der gezeigten Ausführungsform dadurch erreicht, dass die Tänzerrolle 18 nach links bewegt wird. Befindet sich also die Tänzerrolle 18 der zweiten Rollenanordnung 17 in einer Endlage in der Darstellung rechts, muss die Geschwindigkeit der zweiten Haspel 16 erhöht werden, um die Tänzerrolle 18 wieder tendenziell in eine Mittellage zu bewegen. Ist die Tänzerrolle 18 an einer linken Endlage angelangt, muss die Geschwindigkeit der zweiten Haspel 16 entsprechend reduziert werden.

### Bezugszeichenliste

- 1: Fundament
- 2: Walzgerüst
- 3: Arbeitswalze
- 4: Arbeitswalze
- 5: Stützwalze
- 6: Stützwalze
- 7: Walzspalt
- 8: Metallband
- 9: erste Haspelvorrichtung
- 10: erste Haspel
- 11: erste Rollenanordnung
- 12: Tänzerrolle
- 13: Rolle
- 14: Schwinge
- 15: zweite Haspelvorrichtung
- 16: zweite Haspel
- 17: zweite Rollenanordnung
- 18: Tänzerrolle
- 19: Rolle
- 20: Schwinge
- 21: Bandlinie
- 22: Hydraulikzylinder
- 23: Kolbenstange
- 24: Zylinder
- 25: Betätigungsanordnung
- 26: Walzenkeller
- 27: Hydrauliktank
- 28: Hydraulikpumpe
- 29: Ventilanordnung
- 30: Servoventil
- 31: erster Zylinderraum
- 32: zweiter Zylinderraum
- 33: Hydraulikdruckspeicher
- 34: Pulsationsdämpfer
- 35: Zugmessdose
- 36: Drucksensor
- 37: Hydraulikleitung
- 38: Zulaufleitung
- 39: Rücklaufleitung
- 40: Wegmesssystem

## Patentansprüche

1. Vorrichtung zum Regeln eines Bandzuges beim flexiblen Walzen von Metallband, wobei die Vorrichtung Folgendes aufweist:
eine Rollenanordnung (11, 17) mit zumindest einer Tänzerrolle (12, 18), deren Position zur Regelung des Bandzuges des Metallbands (8) verstellbar ist,
zumindest einen hydraulischen Antrieb (22), der zum Verstellen der Tänzerrolle (12, 18) mit dieser gekoppelt ist,
einen Hydrauliktank (27) für Hydraulikflüssigkeit, der über eine hydraulische Zulaufleitung (38) mit dem hydraulischen Antrieb fluidleitend verbunden ist,
eine steuerbare Ventilanordnung (29) zwischen dem Hydrauliktank (27) und dem hydraulischen Antrieb (22) zum Steuern des hydraulischen Antriebs (22),
eine Hydraulikpumpe (28), mit welcher der hydraulische Antrieb (22) mit Hydraulikflüssigkeit aus dem Hydrauliktank (27) versorgt wird, und
zumindest einen Hydraulikdruckspeicher (33) zum Zwischenspeichern von zuvor durch die Hydraulikpumpe (28) geförderter Hydraulikflüssigkeit, wobei der Hydraulikdruckspeicher (33) zwischen der Hydraulikpumpe (28) und der Ventilanordnung (29) angeordnet ist,
**dadurch gekennzeichnet,**
**dass** in dem hydraulischen Antrieb (22) ein Drucksensor (36) zum Bestimmen des hydraulischen Drucks angeordnet ist, wobei die Vorrichtung eingerichtet ist, von dem hydraulischen Druck auf den Bandzug im Metallband (8) zu schlie-ßen und in Abhängigkeit des ermittelten Bandzuges die Ventilanordnung (29) zu steuern.

2. Vorrichtung nach Anspruch 1,
**dadurch gekennzeichnet,**
**dass** der hydraulische Antrieb einen Hydraulikzylinder (22) umfasst.

3. Vorrichtung nach Anspruch 1 oder 2,
**dadurch gekennzeichnet,**
**dass** an einer Rolle (12, 13, 18, 19) der Rollenanordnung (11, 17) zumindest ein Kraftsensor (35) zum Bestimmen der von dem Metallband (8) auf die Rolle (18) wirkenden Kräfte angeordnet ist.

4. Vorrichtung nach einem der Ansprüche 1 bis 3,
**dadurch gekennzeichnet,**
**dass** an der Tänzerrolle (12, 18) ein Wegmesssystem (40) zum Bestimmen der Position der Tänzerrolle (12, 18) angeordnet ist.

5. Vorrichtung nach einem der Ansprüche 1 bis 4,
**dadurch gekennzeichnet,**
**dass** der hydraulische Antrieb (22) über eine hydraulische Rücklaufleitung (39) mit dem Hydrauliktank (27) fluidleitend verbunden ist und
**dass** in der Rücklaufleitung (39) ein Pulsationsdämpfer (34) angeordnet ist.

6. Vorrichtung nach Anspruch 5,
**dadurch gekennzeichnet,**
**dass** stromab des Pulsationsdämpfers (34) ein Ausgleichstank (35) angeordnet ist.

7. Vorrichtung nach einem der Ansprüche 1 bis 6,
**dadurch gekennzeichnet,**
**dass** die Tänzerrolle (12, 18) horizontal verstellbar angeordnet ist.

8. Vorrichtung nach einem der Ansprüche 1 bis 7,
**dadurch gekennzeichnet,**
**dass** die Rollenanordnung (11, 17) zusätzlich zu der zumindest einen Tänzerrolle (12, 18) zumindest eine weitere Rolle (13, 19) aufweist, wobei die zumindest eine Tänzerrolle (12, 18) und die zumindest eine weitere Rolle (13, 19) derart vertikal übereinander angeordnet sind, dass das Metallband (8) in Form eines S geführt ist.

9. Walzanlage zum flexiblen Walzen von Metallband (8), wobei die Walzanlage Folgendes aufweist:
ein Walzgerüst (2) mit zwei Arbeitswalzen (3, 4), zwischen denen ein in der Weite einstellbarer Walzspalt (7) gebildet ist,
eine erste Bandführungseinheit mit einer ersten Haspel (10) zum Abhaspeln von Metallband (8),
eine zweite Bandführungseinheit mit einer zweiten Haspel (16) zum Aufhaspeln von gewalztem Metallband (8),
**dadurch gekennzeichnet,**
**dass** in zumindest einer der genannten Bandführungseinheiten eine Vorrichtung gemäß einem der Ansprüche 1 bis 8 zwischen der jeweiligen Haspel (10, 16) und dem Walzgerüst (2) angeordnet ist.

10. Verfahren zum Regeln eines Bandzuges beim flexiblen Walzen von Metallband (8) in einer Walzanlage mit einer Vorrichtung gemäß einem der Ansprüche 1 bis 8, wobei die Ventilanordnung (29) in Abhängigkeit des Bandzuges des Metallbands (8) gesteuert wird und zur kurzfristigen Bereitstellung von Hydraulikflüssigkeit der hydraulische Antrieb (22) zumindest teilweise mit zuvor in dem zumindest einen Hydraulikdruckspeicher (33) gespeicherte Hydraulikflüssigkeit gespeist wird,
wobei der Hydraulikdruck am hydraulischen Antrieb (22) gemessen wird,
wobei von dem Hydraulikdruck auf den Bandzug im Metallband (8) geschlossen wird und
wobei dass in Abhängigkeit des ermittelten Bandzuges die Ventilanordnung (29) gesteuert wird.

11. Verfahren nach Anspruch 10,
**dadurch gekennzeichnet,**
**dass** die vom Metallband (8) auf eine Rolle der Rollenanordnung (11, 17) wirkenden Kräfte gemessen werden,
**dass** von den ermittelten Kräften auf den Bandzug im Metallband (8) geschlossen wird und
**dass** in Abhängigkeit des ermittelten Bandzuges die Ventilanordnung (29) gesteuert wird.

12. Verfahren nach Anspruch 10 oder 11 zum Steuern einer Walzanlage nach Anspruch 9,
**dadurch gekennzeichnet,**
**dass** die Position der Tänzerrolle (12, 18) der zumindest einen Bandführungseinheiten über ein Wegmesssystem (40) ermittelt wird und
**dass** die Geschwindigkeit der Haspel (10, 16) der zumindest einen Bandführungseinheiten in Abhängigkeit der Position der Tänzerrolle (12, 18) gesteuert wird.

13. Verfahren nach einem der Ansprüchen 10 bis 12 zum Steuern einer Walzanlage nach Anspruch 9,
**dadurch gekennzeichnet,**
**dass** die Walzspalteinstellung des Walzgerüsts (2) ermittelt wird und
**dass** die Ventilanordnung (29) zusätzlich zum Bandzug des Metallbandes (8) in Abhängigkeit des Walzspalts (7) gesteuert wird.

## Claims

1. An apparatus for controlling a strip tension in flexible rolling of metal strip, the apparatus comprising:
a roller arrangement (11, 17) with at least one dancer roller (12, 18), the position of which is adjustable to control the strip tension of the metal strip (8),
at least one hydraulic drive (22) coupled to the dancer roller (12, 18) for adjusting the latter,
a hydraulic tank (27) for hydraulic fluid, which is fluidly connected to the hydraulic drive via a hydraulic supply line (38),
a controllable valve arrangement (29) between the hydraulic tank (27) and the hydraulic drive (22) for controlling the hydraulic drive (22),
a hydraulic pump (28) with which the hydraulic drive (22) is supplied with hydraulic fluid from the hydraulic tank (27), and
at least one hydraulic pressure accumulator (33) for intermediate storage of hydraulic fluid previously delivered by the hydraulic pump (28), the hydraulic pressure accumulator (33) being arranged between the hydraulic pump (28) and the valve arrangement (29),
**characterized in that**
that a pressure sensor (36) for determining the hydraulic pressure is arranged in the hydraulic drive (22), wherein the apparatus is configured to infer from the hydraulic pressure to the strip tension of the metal strip (8) and to control the valve arrangement in dependence on the determined strip tension.

2. Apparatus according to claim 1,
**characterized in that**
that the hydraulic drive comprises a hydraulic cylinder (22).

3. Device according to claim 1 or 2,
**characterized in that**
**in that** at least one force sensor (35) is arranged on a roller (12, 13, 18, 19) of the roller arrangement (11, 17) for determining the forces acting on the roller (18) from the metal strip (8).

4. The device according to any one of claims 1 to 3,
**characterized in that**
**in that** a displacement measuring system (40) for determining the position of the dancer roller (12, 18) is arranged on the dancer roller (12, 18).

5. The device according to any one of claims 1 to 4,
**characterized in that**
that the hydraulic drive (22) is fluidly connected to the hydraulic tank (27) via a hydraulic return line (39), and
**in that** a pulsation damper (34) is arranged in the return line (39).

6. Apparatus according to claim 5,
**characterized in that**
**in that** a surge tank (35) is arranged downstream of the pulsation damper (34).

7. The device according to any one of claims 1 to 6,
**characterized in that**
that the dancer roller (12, 18) is arranged horizontally adjustable.

8. The device according to any one of claims 1 to 7,
**characterized in that**
**in that** the roller arrangement (11, 17) has, in addition to the at least one dancer roller (12, 18), at least one further roller (13, 19), the at least one dancer roller (12, 18) and the at least one further roller (13, 19) being arranged vertically one above the other in such a way that the metal strip (8) is guided in the form of an S.

9. A rolling mill for flexibly rolling metal strip (8), the rolling mill comprising:
a roll stand (2) with two work rolls (3, 4) between which a width-adjustable roll gap (7) is formed,
a first strip guide unit with a first reel (10) for uncoiling metal strip (8),
a second strip guide unit with a second coiler (16) for coiling rolled metal strip (8),
**characterized in that**
that in at least one of said strip guiding units a device according to one of claims 1 to 8 is arranged between the respective reel (10, 16) and the roll stand (2).

10. Method for regulating a strip tension during flexible rolling of metal strip (8) in a rolling plant with a device according to one of claims 1 to 8, wherein the valve arrangement (29) is controlled as a function of the strip tension of the metal strip (8) and, for the short-term provision of hydraulic fluid, the hydraulic drive (22) is at least partially fed with hydraulic fluid previously stored in the at least one hydraulic pressure accumulator (33),
wherein the hydraulic pressure is measured at the hydraulic drive (22),
wherein the hydraulic pressure is inferred from the strip tension in the metal strip (8), and
wherein the valve arrangement (29) is controlled as a function of the determined belt tension.

11. The method of claim 10,
**characterized in that**
**in that** the forces acting from the metal strip (8) on a roller of the roller arrangement (11, 17) are measured,
**in that** the strip tension in the metal strip (8) is inferred from the determined forces, and
**in that** the valve arrangement (29) is controlled as a function of the determined belt tension.

12. A method according to claim 10 or 11 for controlling a rolling mill according to claim 9,
**characterized in that**
**in that** the position of the dancer roller (12, 18) of the at least one tape guide unit is determined by means of a displacement measuring system (40), and
**in that** the speed of the reel (10, 16) of the at least one tape guide unit is controlled as a function of the position of the dancer roller (12, 18).

13. A method according to any one of claims 10 to 12 for controlling a rolling mill according to claim 9,
**characterized in that**
**in that** the roll gap setting of the roll stand (2) is determined, and
**in that** the valve arrangement (29) is controlled in addition to the strip tension of the metal strip (8) as a function of the rolling gap (7).

## Revendications

1. Dispositif de régulation d'une tension de la bande lors du laminage flexible de la bande métallique, sachant que le dispositif comporte les éléments suivants :
un agencement de rouleaux (11, 17) avec au moins un rouleau de tension (12, 18), dont la position peut être réglée pour la régulation de la tension de la bande de la bande métallique (8),
au moins un système d'entraînement hydraulique (22), qui est couplé avec le rouleau de tension (12, 18) pour le réglage de celui-ci,
un réservoir hydraulique (27) pour du liquide hydraulique, qui est relié en conduction de fluide au système d'entraînement hydraulique par une conduite d'alimentation hydraulique (38),
un agencement de soupapes (29) pouvant être réglé entre le réservoir hydraulique (27) et le système d'entraînement hydraulique (22) pour commander le système d'entraînement hydraulique (22) ,
une pompe hydraulique (28) avec laquelle le système d'entraînement hydraulique (22) est alimenté en liquide hydraulique à partir du réservoir hydraulique (27) et
au moins un réservoir hydraulique sous pression (33) pour l'emmagasinage intermédiaire de liquide hydraulique véhiculé préalablement par la pompe hydraulique (28), sachant que le réservoir hydraulique sous pression (33) est disposé entre la pompe hydraulique (28) et l'agencement de soupapes (29),
**caractérisée en ce que**
dans le système d'entraînement hydraulique (22) est disposé un capteur de pression (36) pour déterminer la pression hydraulique, sachant que le dispositif est agencé pour définir la tension de la bande dans la bande métallique (8) par la pression hydraulique et pour commander l'agencement des soupapes (29) en fonction de la tension de la bande déterminée.

2. Dispositif selon la revendication 1
**caractérisé en ce que**
le système d'entraînement hydraulique comprend un vérin hydraulique (22).

3. Dispositif selon la revendications 1 ou 2,
**caractérisé en ce qu'**
au moins un capteur de force (35) pour déterminer les forces agissant sur le rouleau (18) par la bande métallique (8) est disposé sur un rouleau (12, 13, 18, 19) de l'agencement des rouleaux (11, 17).

4. Dispositif selon l'une quelconque des revendications 1 à 3,
**caractérisé en ce qu'**
un système de mesure de course (40) pour déterminer la position du rouleau de tension (12, 18) est disposé sur le rouleau de tension (12, 18).

5. Dispositif selon l'une quelconque des revendications 1 à 4,
**caractérisé en ce que**
le système d'entraînement hydraulique (22) est relié en conduction de fluide par une conduite de renvoi hydraulique (39) au réservoir hydraulique (27) et
**en ce qu'**un amortisseur de pulsations (34) est disposé dans la conduit de de renvoi (39).

6. Dispositif selon la revendication 5,
**caractérisé en ce qu'**
un réservoir de compensation (35) est disposé en aval de l'amortisseur de pulsations (34).

7. Dispositif selon l'une quelconque des revendications 1 à 6,
**caractérisé en ce que**
le rouleau de tension (12, 18) est disposé pouvant être réglé horizontalement.

8. Dispositif selon l'une quelconque des revendications 1 à 7,
**caractérisé en ce que**
l'agencement de rouleaux (11, 17) comporte en plus d'au moins un rouleau de tension (12, 18) au moins un autre rouleau (13, 19), sachant qu'au moins un rouleau de tension (12, 18) et au moins un autre rouleau (13, 19) sont disposés verticalement l'un sur l'autre de telle manière que la bande métallique (8) est guidée sous la forme d'un **S.**

9. Installation de laminage pour le laminage flexible d'une bande métallique (8), sachant que l'installation de laminage comporte les éléments suivants :
une cage de laminoir (2) avec deux cylindres de travail (3, 4) entre lesquels est formé un écartement entre cylindres (7) réglable en largeur,
une première unité de guidage de bande avec un premier bobinoir (10) pour dérouler la bande métallique (8),
une deuxième unité de guidage de bande avec un deuxième bobinoir (16) pour enrouler la bande métallique (8),
**caractérisé en ce que**
dans au moins une des unités de guidage de bande est disposé un dispositif selon l'une quelconque des revendications 1 à 8 entre les bobinoirs (10, 16) respectifs et la cage de laminoirs (2).

10. Procédé de régulation d'une tension de la bande lors du laminage flexible de la bande métallique (8) dans une installation de laminage avec un dispositif selon l'une quelconque des revendications 1 à 8, sachant que l'agencement des soupapes (29) est commandé en fonction de la tension de la bande de la bande métallique (8) et pour la fourniture rapide de liquide hydraulique, le système d'entraînement hydraulique (22) est alimenté au moins en partie avec un liquide hydraulique emmagasiné préalablement dans au moins un réservoir hydraulique sous pression (33),
sachant que la pression hydraulique est mesurée sur le système d'entraînement hydraulique (22),
sachant que l'on définit la tension de la bande dans la bande métallique (8) par la pression hydraulique et sachant que l'agencement de soupapes (29) est commandé en fonction de la tension de la bande déterminée.

11. Procédé selon la revendication 10
**caractérisé en ce que**
les forces agissant par la bande métallique (8) sur un rouleau de l'agencement de rouleaux (11, 17) sont mesurées,
**en ce que** l'on définit la tension de la bande dans la bande métallique (8) par les forces déterminées,
**en ce que** l'agencement des soupapes (29) est commandé en fonction de la tension de la bande déterminée.

12. Procédé selon la revendication 10 à 11 pour commander une installation de laminage selon la revendication 9,
**caractérisé en ce que**
la position du rouleau de tension (12, 18) d'au moins une des unités de guidage de bande est déterminée par un système de mesure de course (40) et
**en ce que** la vitesse du bobinoir (10, 16) d'au moins une des unités de guidage de bande est commandée en fonction de la position du rouleau de tension (12, 18).

13. Procédé selon l'une quelconque des revendications 10 à 12 pour commander une installation de laminage selon la revendication 9, **caractérisé en ce que**
le réglage de l'écartement entre cylindres de la cage de laminoir (2) est déterminé et
**en ce que** l'agencement des soupapes (29) est commandé en plus de la tension de la bande de la bande métallique (8) en fonction de l'écartement entre les cylindres (7) .
